# EUROPÄISCHE PATENTANMELDUNG

(11) **EP 1 180 828 A1**
(43) Veröffentlichungstag der Anmeldung: **20.02.2002**
(21) Anmeldenummer: 01113103.4
(22) Anmeldetag: 29.05.2001
(51) Int. Cl.: H01R 13/633, H01R 13/635, H01R 13/627

(54) **Elektrische Sicherheitssteckverbindung**

(30) Priorität: 17.08.2000 DE 20014190 U
(71) Anmelder: DREEFS GmbH Schaltgeräte und Systeme, 96364 Marktrodach (DE)
(72) Erfinder: Bauer, Wolfgang, 96317 Kronach (DE); Wich-Glasen, Andreas, 96364 Marktrodach (DE)
(74) Vertreter: Koch, Günther, Dipl.-Ing.

(57) **Zusammenfassung**

Bei einer Sicherheitssteckverbindung zwischen einem Gehäusesteckerteil, der an einem elektrischen Gerät fixiert ist, und einem Stecker, der am Netzkabel festgelegt ist, sind Verriegelungselemente vorgesehen, die durch leichten axialen oder radialen Zug, der auf den Stecker wirkt, in eine Auslösestellung überführbar sind, in der eine Trennung bewerkstelligt werden kann, ohne daß auf das elektrische Gerät wesentliche Kräfte ausgeübt werden. Zu diesem Zweck wirken die Verriegelungselemente einerseits radial innen mit einer Steckerhülse und radial außen mit einer verschiebbaren Außenhülse zusammen, die Auslöseausnehmungen aufweist, welche in einer bestimmten Axialstellung der Außenhülse Auslösenasen der Verriegelungselemente aufnehmen und diese unwirksam machen. Die Verriegelungselemente sind von einer axial federnd im Gehäuse angeordneten Innenhülse abgestüzt, die von der radial äußeren, ebenfalls axial durch Federn abgestützten Außenhülse umschlossen ist. Die Phasenkontakte und der Massekontakt von Stecker und Gehäuse sind als axial federnde Kontakte ausgebildet. Die Steckerhülse ist mit einem Außenflansch versehen, der auf die Außenhülse einwirkt und diese axial in eine Auslösestellung verschiebt, wenn ein seitlicher Zug ausgeübt wird. Bei axial wirkendem Zug werden die Verriegelungselemente durch die Steckerhülse zusammen mit der Innenhülse axial verschoben, bis die Auslösestellung erreicht ist. Nach dem Zusammenstecken erfolgt selbsttätig eine Verrastung.

## Beschreibung

Die Erfindung bezieht sich auf eine elektrische Sicherheitssteckverbindung mit einem ersten und einem zweiten Steckerteil, die mechanisch und elektrisch getrennt werden, sobald eine vorbestimmte Kraft auf den einen Steckerteil relativ zum anderen Steckerteil ausgeübt wird. Eine derartige Sicherheitssteckverbindung ist insbesondere bestimmt zum Anschluß elektrischer Geräte, wobei der eine Steckerteil am Gerät festgelegt und der andere Steckerteil mit dem Anschlußkabel verbunden ist. Die Erfindung ist jedoch auch einsetzbar als Kabelverbinder, wobei beide Steckerteile mit je einem Kabel verbunden sind und das mit der Sicherheitssteckverbindung ausgerüstete Kabel als Geräteanschluß ausgebildet sein kann.

Derartige Sicherheitsteckverbindungen können beispielsweise bei elektrischen Wasserkochern eingesetzt werden, um ein Umkippen des Gerätes zu vermeiden, wenn, beabsichtigt oder unbeabsichtigt, eine axiale oder seitliche Zugkraft auf das Anschlußkabel ausgeübt wird.

Für die Erfindung soll es auch vorbehalten bleiben, den einen Steckerteil als Netzstecker zum Anschluß an eine Steckdose oder als Steckbuchse zum Anschluß an ein elektrisches Gerät und den anderen Steckerteil als Kabelanschluß auszubilden.

Es sind bereits Vorrichtungen bekannt, welche eine elektrische und mechanische Trennung bewirken, wenn auf das Anschlußkabel ein Zug ausgeübt wird, der einen vorbestimmten Wert überschreitet.

Ein derartiges bekanntes System arbeitet mit Blattfederelementen und hat den Nachteil, daß die Kräfte von Zug und Kippmoment voneinander abhängig sind.

Ein weiteres bekanntes System dieser Art arbeitet mit Permanentmagneten, was den Nachteil hat, daß bei Verschmutzung der Magnete die Abzugskräfte in hohem Maße beeinflußt werden.

Der Erfindung liegt die Aufgabe zugrunde, eine verbesserte elektrische Sicherheitsteckverbindung zu schaffen, die im gesteckten Zustand eine sichere elektrische Kontaktgabe gewährleistet und beim Überschreiten vorbestimmter Kräfte eine sichere kurzzeitige Öffnung der elektrischen Kontakte ohne Lichtbogenbildung bei gleichzeitiger mechanischer Lösung der beiden Steckerteile gewährleistet.

Gelöst wird die gestellte Aufgabe durch die Gesamtheit der im Anspruch 1 angegebenen Merkmale. Um die seitliche Bewegung bei seitlichem Zug nicht zu beeinträchtigen, kontaktieren alle Kontaktteile in Steckrichtung, wobei die Kontaktstifte in den beiden Steckerteilen ausreichend Spiel aufweisen müssen, damit die seitliche Bewegung ebenfalls nicht behindert wird.

Beim Steckvorgang klappen die beiden Rastteile vom Federelement nach innen ab und verrasten den Stecker nach dem Anstecken.

Ausgestaltungen der Erfindung ergeben sich aus den Unteransprüchen.

Nachstehend wird ein Ausführungsbeispiel der Erfindung anhand der Zeichnung beschrieben. In der Zeichnung zeigen:
- Fig. 1: eine perspektivische Ansicht einer Steckverbindung von schräg oben betrachtet;
- Fig. 2: eine perspektivische Darstellung der Steckverbindung nach Fig. 1 von schräg unten aus betrachtet;
- Fig. 3: eine axiale Ansicht der Steckverbindung;
- Fig. 4: einen Schnitt nach der Linie IV-IV gemäß Fig. 3;
- Fig. 5: einen Schnitt nach der Linie V-V gemäß Fig. 3;
- Fig. 6: eine Ansicht der Steckverbindung in einer Ansicht gemäß Pfeil VI in Fig. 3.
- Fig. 7: einen Schnitt gemäß IV-IV (Fig. 3) bei gezogenem Stecker;
- Fig. 8: einen Schnitt gemäß V-V (Fig. 3) bei gezogenem Stecker;
- Fig. 9: einen Schnitt gemäß IV-IV (Fig. 3) beim Steckvorgang;
- Fig. 10: einen Schnitt gemäß V-V (Fig. 3) beim Steckvorgang;
- Fig. 11: einen Schnitt gemäß IV-IV (Fig. 3) beim Zugvorgang;
- Fig. 12: einen Schnitt gemäß V-V (Fig. 3) beim Zugvorgang;
- Fig. 13: einen Schnitt gemäß IV-IV (Fig. 3) beim Kippvorgang;
- Fig. 14: einen Schnitt gemäß V-V (Fig. 3) beim Kippvorgang.

Die Figuren 1 bis 6 zeigen die erfindungsgemäße Sicherheitssteckverbindung im gesteckten und verrasteten Zustand.

Die erfindungsgemäße Sicherheitssteckverbindung besteht aus einem Gehäuse 10 und einem Stecker 12. Das Gehäuse 10 kann an einem elektrischen Gerät, beispielsweise einem Wasserkocher, festgelegt und mit dessen Heizwicklungen verdrahtet sein. Der Stecker 12 ist an einem nicht dargestellten Netzkabel fixiert und mit diesem verdrahtet. Das Gehäuse 10 weist eine axial verschiebbare Innenhülse 14 und eine axial verschiebbare Außenhülse 16 auf. Die Innenhülse 14 gleitet auf einem zylindrischen Sockel 18 des Gehäuses 10, und sie besitzt einen Außenflansch 20, der durch Druckschraubenfedern 122 auf einen Gehäuseflansch 24 des Gehäuses gedrückt wird. Die Druckschraubenfedern 22 sind mit ihrem anderen Ende an radialen Vorsprüngen 26 des Gehäuses 10 abgestützt. Die Innenhülse 14 weist an ihrem Einsteckende eine konische Erweiterung 28 auf. In diesem konischen Erweiterungsteil 28 weist die Innenhülse 14 zwei diametral gegenüberliegende Ausnehmungen 30 auf, in die zwei Verriegelungselemente 32 einstehen. Diese Verriegelungselemente 32 weisen an ihrer radial inneren Seite einen Rastnocken 34 und an ihrer radial nach außen weisenden Seite je eine Auslösenase 36 auf. Die Verriegelungselemente 32 werden von achsparallel verlaufenden Armen 38 getragen, die mit einem sich auf dem Außenflansch 20 der Innenhülse 14 abstützenden Ringkörper 40 verbunden sind. Der Ringkörper ist im Bereich des die Druckschraubenfedern 22 abstützenden Gehäuseteils (Radialvorsprünge 26) mit U-förmigen Überbrückungsstegen 42 versehen. Die Arme 38 sind im mittleren Bereich in Form eines Ringes 44 ausgebildet. Die Teile 32, 38, 40, 42 und 44 sind einstückig aus elastischem Kunststoffmaterial gefertigt, derart, daß die Verriegelungselemente 32 in radialer Richtung nach außen federnd vorgespannt sind.

Die Außenhülse 16 ist im Gehäuse 10 begrenzt axial beweglich, aber drehfest geführt. Die Außenhülse 16 bildet die äußere Begrenzung des Gehäuses, und ihr Innendurchmesser entspricht dem Außendurchmesser des Außenflansches 20 der Innenhülse 14, so daß die Außenhülse 16 über den Außenflansch 20 geschoben werden kann, bis sie auf dem Gehäuseflansch 24 aufsitzt. Die Außenhülse ist durch Druckschraubenfedern 46 auf den Steckerteil hin vorgespannt. Diese Federn 46 sind in Kammern 48 untergebracht, die an zwei diametral gegenüberliegenden Ecken des quadratischen Gehäuseflansches 24 ausgebildet sind. Die Federn 46 sind am Gehäuseflansch 24 einerseits und an radial äußeren Vorsprüngen 50 der Außenhülse 16 abgestützt. Die durch die Druckschraubenfedern 46 bewirkte Bewegung der Außenhülse 16 wird durch Anschläge 52 begrenzt, die mit Widerhaken 54 zusammenwirken, welche an der Außenseite der Außenhülse angeformt sind. Diese Anschläge befinden sich an zwei diametral gegenüberliegenden Stellen des Gehäuseflansches 24, um 90 ° versetzt zu den Druckschraubenfederkammern 48.

Die Außenhülse 16 weist im Bereich der Verriegelungselemente 32 diametral gegenüberliegend zwei Auslöseausnehmungen 56 auf. Diese liegen in Ruhestellung gemäß Fig. 5 in einem axialen Abstand über den Auslösenasen 36, der dem Abstand 59 zwischen dem Gehäuseflansch 24 und der Stirnringfläche der Außenhülse 16 entspricht.

Der mit dem Anschlußkabel verbundene Stecker 12 weist eine Einsteckhülse 58 mit konischem Einsteckende 60 und einen Aussenringflansch 62 auf, der im gesteckten Zustand (Fig. 4, 5) auf der Außenhülse 16 zu liegen kommt. Die Einsteckhülse 58 weist an zwei diametral gegenüberliegenden Außenflächen Rastvertiefungen 64 auf, die mit den Rastnocken 34 in der Weise zusammenwirken, wie dies weiter unten beschrieben ist.

Die Sicherheitssteckverbindung weist axiale Federkontakte auf. Zu diesem Zweck ist im Bodenteil 66 des Steckers 12 ein Stiftkontakt 68 begrenzt verschiebbar gelagert, der von einem Federkontakt 70 des Steckers abgestützt ist. Im gesteckten Zustand wirkt der Stiftkontakt 68 mit einem Federkontakt 72 zusammen, der im Gehäuseteil 10 angeordnet ist. Diese Kontaktverbindung ist für den Nulleiter bestimmt, während für die Phasenleiter im Stecker 12 bzw. im Gehäuseteil axial federnde Kontakte für die Phasenleiter vorgesehen sind.

Die Figuren 7 und 8 zeigen den Stecker in gezogenem Zustand nach elektrischer und mechanischer Trennung.

Die Figuren 9 und 10 veranschaulichen den Steckvorgang.

Beim Einstecken des Steckers in die konische Erweiterung 28 der Innenhülse kann die Außenhülse 16 manuell gegen die Kraft der Federn 22 zurückgezogen werden, bis die Auslösenasen 36 in die Auslöseausnehmungen 56 eingreifen. Sobald die Rastnocken 34 in die Rastvertiefungen 64 einfallen, kann die Außenhülse 16 losgelassen werden, wodurch eine Verriegelung in gesteckter Stellung erfolgt.

Der Steckvorgang kann aber auch ohne manuelles Zurückziehen der Außenhülse nur durch axiales Zusammenstecken bewirkt werden. Wie aus Fig. 10 ersichtlich, trifft das Einsteckende 60 auf den Rastnocken und kippt diesen, bis die Auslösenasen 36 in die Auslöseausnehmungen 56 eingreifen, so daß der Stecker weiter eingeschoben werden kann, bis die Rastnocken 34 in die Rastvertiefungen eingreifen.

Das Lösen der Sicherheitsteckverbindung wird wie nachstehend beschrieben bewirkt.

Die Figuren 11 und 12 zeigen die Entkupplung bei axialem Zug:

Bei axialem Zug nimmt der Stecker 12 über die Schräge am Ende der Rastvertiefungen 64 die Rastnocken 34 mit und hebt damit die Innenhülse 14 gegen die Wirkung der Federn 22 an, bis die Auslösenasen 36 in Höhe der Auslöseausnehmungen 56 der Außenhülse 16 zu liegen kommen. Über die Nockenführung 34, 64 werden die Verriegelungselemente 32 radial nach außen gedrückt, wobei die Auslösenasen 36 in die Auslöseausnehmungen 56 eingreifen, so daß der Stecker frei abgezogen werden kann, wobei sich die axialen Federkontakte lösen.

Die Figuren 13 und 14 veranschaulichen die Entkupplung bei seitlichem Zug:

Bei einer seitlich angreifenden Kraft drückt der Außenringflansch 62 des Steckers 12 auf die Außenhülse 16 und drückt diese in axialer Richtung auf den Gehäuseflansch 24, wodurch die Auslösenasen 36 unter Federkraft in die Auslöseausnehmungen 56 einfallen können und der Stecker 12 abgezogen werden kann, ohne eine wesentliche Kraft auf das Gehäuse 10 bzw. das elektrische Gerät auszuüben, an dem das Gehäuse befestigt ist.

Ein manuelles Lösen der Steckverbindung kann auch dadurch eingeleitet werden, daß die Außenhülse 16 zurückgeschoben wird, bis die Auslösenasen 36 in die Auslöseausnehmungen 56 eingreifen.

Bei einem Zug, der auf den Stecker, kombiniert in Achsrichtung und in Radialrichtung, ausgeübt wird, erfolgt eine entsprechende Auslösung, wobei wiederum nur geringe Kräfte auf das Gehäuse bzw. das mit dem Gehäuse versehene Gerät, ausgeübt werden.

Die Erfindung wurde vorstehend anhand einer Sicherheitssteckverbindung beschrieben, bei der der die Verriegelungsmittel enthaltende Steuerteil an einem elektrischen Gerät fixiert ist, während der Kabelanschluß über einen Stecker erfolgt, der die Verriegelung auslöst. Es ist jedoch auch möglich, die Verriegelungsvorrichtung mit ihrem Gehäuse am Netzkabel anzuordnen und am elekrtischen Gerät die Steckeranordnung auszubilden. Schließlich ist es auch denkbar, die erfindungsgemäße Sicherheitssteckvorrichtung als Steckverbindung zwischen zwei Kabelabschnitten anzuordnen, wobei das eine Kabel als Netzzuführungskabel ausgebildet sein kann und das andere Kabel mit einem üblichen Stecker am elektrischen Gerät festgelegt werden kann. Auch hierdurch kann verhindert werden, daß durch Zug auf das Netzkabel eine unzulässige Kraft auf das elektrische Gerät ausgeübt wird, weil die so geschaffene Kabelverbindung vor Überschreiten einer vorbestimmten zulässigen Kraft geöffnet wird. Auf diese Weise kann die erfindungsgemäße Sicherheitssteckvorrichtung in Verbindung mit elektrischen Geräten verwendet werden, die mit den üblichen Steckeranschlüssen ausgerüstet sind.

### Bezugszeichenliste

- 10: Gehäuse
- 12: Stecker
- 14: Innenhülse
- 16: Außenhülse
- 18: zyl. Sockel
- 20: Außenflansch
- 22: Druckschraubenfedern
- 24: Gehäuseflansch
- 26: rad. Vorsprünge
- 28: konische Erweiterung
- 30: Ausnehmungen
- 32: Verriegelungselemente
- 34: Rastnocken
- 36: Auslösenase
- 38: Arme
- 40: Ringkörper
- 42: Überbrückungsstege
- 44: Ring
- 46: Druckschraubenfedern
- 48: Kammern
- 50: Vorsprünge
- 52: Anschläge
- 54: Widerhaken
- 56: Auslöseausnehmungen
- 58: Einsteckhülse
- 60: kon. Einsteckende
- 62: Außenringflansch
- 64: Rastvertiefungen
- 66: Bodenteil
- 68: Stiftkontakt
- 70: Federkontakt
- 72: Federkontakt

## Patentansprüche

1. Elektrische Sicherheitssteckverbindung, bestehend aus einem ersten mit Kontakten versehenen Steckerteil (10) und einem zweiten mit Kontakten versehenen Steckerteil (12) mit den folgenden Merkmalen:
- der erste Steckerteil (10) weist radial bewegliche Verriegelungselemente (32) auf;
- der zweite Steckerteil (12) weist Rastelemente (64) auf;
- die Verriegelungselemente (32) greifen in gesteckter Stellung radial in die Rastelemente (64) formschlüssig ein und werden in dieser Stellung durch ein Sicherungsglied (16) gesperrt;
- das Sicherungsglied (16) ist durch Kräfte auslösbar, die auf den zweiten Steckerteil (12) einwirken und einen vorbestimmten Wert überschreiten.

2. Sicherheitssteckverbindung nach Anspruch 1,
**dadurch gekennzeichnet, daß** die Verriegelungselemente über Arme (38) auf einem Außenflansch (20) einer Innenhülse (14) abgestützt sind, die ihrerseits axial verschiebbar gegen Federkraft (22) auf dem ersten Steckerteil (10) verschiebbar ist.

3. Sicherheitssteckverbindung nach den Ansprüchen 1 und 2,
**dadurch gekennzeichnet, daß** das Sicherungsglied als Außenhülse (16) ausgebildet ist, die auf dem ersten Steckerteil (10) axial gegen Federkraft (46) die Verriegelungselemente (32) umschliessend angeordnet ist, und Auslöseausnehmungen (56) aufweist, in die in einer vorbestimmten Relativstellung zu den Verriegelungselementen (32) Auslösenasen (36) eingreifen, um den Formschluß aufzuheben.

4. Sicherheitssteckverbindung nach Anspruch 1,
**dadurch gekennzeichnet, daß** die Verriegelungselemente (32) Rastnocken (34) aufweisen, die mit Rastvertiefungen (64) des zweiten Steckerteils zusammenwirken.

5. Sicherheitssteckverbindung nach Anspruch 4,
**dadurch gekennzeichnet, daß** die Rastnocken über die geschrägten Rastvertiefungen eine axiale Kontaktierungskraft auf die Kontakte ausüben.

6. Sicherheitsteckverbindung nach einem der Ansprüche 1 bis 5,
**dadurch gekennzeichnet, daß** die Innenhülse (14) über die Formschlußverbindung (64, 34) und die Verriegelungselemente (32) gegen die Federkraft (22) in die Auslösestellung anhebbar ist, wenn die auf den zweiten Steckerteil (12) einwirkende Zugkraft einen vorbestimmten Wert überschreitet.

7. Sicherheitssteckvorrichtung nach einem der Ansprüche 1 bis 5,
**dadurch gekennzeichnet, daß** die Außenhülse (16) durch Verschiebung entgegen Federkraft (46) in die Auslösestellung überführbar ist.

8. Sicherheitssteckvorrichtung nach Anspruch 7,
**dadurch gekennzeichnet, daß** der zweite Steckerteil (12) mit einem Außenflansch (62) versehen ist, der bei Schrägstellung des zweiten Steckerteils gegenüber dem ersten Steckerteil die Außenhülse (16) in die Auslösestellung überführt.

9. Sicherheitssteckvorrichtung nach einem der Ansprüche 1 bis 8,
**dadurch gekennzeichnet, daß** die Innenhülse (14) eine konische Erweiterung (28) aufweist.

10. Sicherheitssteckvorrichtung nach einem der Ansprüche 1 bis 8,
**dadurch gekennzeichnet, daß** der zweite Steckerteil (12) ein konisches Einsteckende (60) aufweist.

11. Sicherheitssteckverbindung nach einem der Ansprüche 1 bis 9,
**dadurch gekennzeichnet, daß** die die Verriegelungselemente (32) tragenden Arme (38) über einen Ringkörper (40) am Außenflansch der Innenhülse (14) abgestützt sind.

12. Sicherheitssteckverbindung nach einem der Ansprüche 1 bis 10,
**dadurch gekennzeichnet, daß** die Kontakte der beiden Steckerteile (10 und 12) als axiale Federkontakte ausgebildet sind.

13. Sicherheitssteckverbindung nach einem der Ansprüche 1 bis 11,
**dadurch gekennzeichnet, daß** der erste Steckerteil (10) den geräteseitigen Anschluß bildet und der zweite Steckerteil als Netzkabelanschlußteil ausgebildet ist.
